# EUROPÄISCHE PATENTSCHRIFT

(11) **EP 0 920 266 B1**
(45) Veröffentlichungstag und Bekanntmachung des Hinweises auf die Patenterteilung: **24.01.2001**
(21) Anmeldenummer: 97938886.5
(22) Anmeldetag: 08.08.1997
(51) Int. Cl.: A45D 20/30, H02M 7/06

(54) **ELEKTRISCHE SCHALTUNG FÜR DIE STROMVERSORGUNG**
ELECTRICAL CIRCUIT FOR SUPPLYING POWER
CIRCUIT ELECTRIQUE POUR ASSURER L'ALIMENTATION EN COURANT

(30) Priorität: 08.08.1996 DE 19632029
(43) Veröffentlichungstag der Anmeldung: 09.06.1999
(73) Patentinhaber: Braun GmbH, Kronberg (DE)
(72) Erfinder: WONKA, Boris, D-63263 Neu-Isenburg (DE)
(86) Internationale Anmeldenummer: EP9704313
(87) Internationale Veröffentlichungsnummer: WO9806296

(56) Entgegenhaltungen:
- DE-A- 3 133 325
- DE-A- 3 302 609

## Beschreibung

Die Erfindung betrifft eine elektrische Schaltungsanordnung nach dem Oberbegriff des Anspruchs 1. Eine derartige Schaltungsanordnung ist aus der DE-A-3 133 325 bekannt.

Dort ist der Gebläsemotor in den mittleren Zweig einer Diodenbrücke geschaltet, die einerseits an Abgriffe der beiden Heizwiderstände und andererseits an einen Pol der speisenden Wechselspannungsquelle angeschlossen ist. Die beiden Heizwiderstände sind über Schaltkontakte mit dem anderen Pol der Wechselspannungsquelle verbunden. Bei nur einem geschlossenen Schaltkontakt wird einer der beiden Heizwiderstände von beiden Halbwellen des Wechselstroms durchflossen, während der Gebläsemotor nur von einer Halbwelle beaufschlagt wird. Sind hingegen beide Schaltkontakte geschlossen, so werden beide Heizwiderstände von jeweils beiden Halbwellen des Wechselstroms durchflossen und der Gebläsemotor wird ebenfalls von beiden Halbwellen beaufschlagt. Bei nur einem geschlossenen Schaltkontakt ist somit nur ein Teil der Heizleistung und der Gebläseleistung vorhanden, während bei beiden geschlossenen Schaltkontakten jeweils die gesamte Leistung erreicht wird.

Aufgabe der Erifndung ist es, die elektrische Schaltungsanordnung der eingangs genannten Art unter Beibehaltung der vorteilhaften Funktion derart weiterzubilden, dass der Aufbau der Schaltungsanordnung einfacher und kostengünstiger ausgestaltet ist, insbesondere weniger elektrische Bauteile aufweist.

Diese Aufgabe wird bei einer Schaltungsanordnung der eingangs genannten Art erfindungsgemäß durch die Merkmale des kennzeichnenden Teils des Anspruchs 1 gelöst.

Die Gleichrichterschaltung nach der Erfindung weist nur noch zwei Gleichrichter auf. Dies stellt eine Verringerung der Anzahl der erforderlichen elektrischen Bauteile dar, was insbesondere bei einem Massenprodukt wie bei einem Haartrockner oder bei einem Heizlüfter zu wesentlichen Kosteneinsparungen führt. Die Funktion der Schaltungsanordnung hat sich jedoch nicht verändert. Weiterhin wird durch das Schließen des genannten Schalters die gesamte Heizleistung und die gesamte Gebläseleistung erreicht. Damit wird eine besondere einfache und zweckmäßige Schaltungsanordnung geschaffen.

Bei einer vorteilhaften Ausgestaltung der Erfindung sind die beiden Gleichrichter mit zwei Abgriffpunkten des ersten Heizwiderstands verbunden. Die beiden Abgriffpunkte an dem ersten Heizwiderstand können frei gewählt werden. Damit kann durch eine entsprechende Wahl der Abgriffpunkte die an dem Gleichstromgebläsemotor anstehende Spannung beeinflusst werden.

Bei einer anderen vorteilhaften Ausgestaltung der Erfindung sind die beiden Gleichrichter mit einem Abgriffpunkt sowie mit einem Fußpunkt des ersten Heizwiderstand verbunden. Der eine Abgriffpunkt an dem erste Heizwiderstand kann frei gewählt werden. Damit kann die an dem Gleichstromgebläsemotor anstehende Spannung beeinflusst werden.

Besonders zweckmäßig ist es, wenn der mit dem zweiten Heizwiderstand verbundene Anschlusspunkt des Gleichstromgebläsemotors an einem Abgriffpunkt des zweiten Heizwiderstands angeschlossen ist, der symmetrisch zu den beiden Abgriffpunkten bzw. zu dem Abgriffpunkt und dem Fußpunkt der beiden Gleichrichter an dem ersten Heizwiderstand angeordnet ist. Damit wird erreicht, dass die an dem Gleichstromgebläsemotor anstehende Spannung bei beiden Halbwellen des Wechselstroms etwa gleich groß ist.

Des Weiteren ist es besonders zweckmäßig, wenn die beiden Abgriffpunkte bzw. der eine Abgriffpunkt hinsichtlich der Fußpunkte des ersten Heizwiderstands symmetrisch angeordnet sind. Auf diese Weise wird erreicht, dass der erste Heizwiderstand bei beiden Halbwellen des Wechselstroms gleich belastet wird.

Bei einer anderen Ausgestaltung der Erfindung sind die beiden Gleichrichter mit den beiden entgegengesetzten Fußpunkten des Heizwiderstands verbunden. Auf diese Weise wird erreicht, daß an dem Gleichstromgebläsemotor die maximal verfügbare Spannung ansteht.

Besonders zweckmäßig ist es, wenn der mit dem Heizwiderstand verbundene Anschlußpunkt des Gleichstromgebläsemotors an einem Abgriffpunkt in der Mitte des zweiten Heizwiderstands angeschlossen ist. Auf diese Weise wird erreicht, daß der zweite Heizwiderstand bei beiden Halbwellen des Wechselstroms gleich belastet wird.

Weitere Merkmale, Vorteile und Anwendungsmöglichkeiten der Erfindung ergeben sich aus der nachfolgenden Beschreibung von Ausführungsbeispielen, die in der Zeichnung näher dagestellt sind.
- Figur 1: zeigt ein schematisches Schaltbild eines ersten Ausführungsbeispiels einer erfindungsgemäßen Schaltungsanordnung,
- Figur 2: zeigt ein schematisches Schaltbild eines zweiten Ausführungsbeispiels einer erfindungsgemäßen Schaltungsanordnung, und
- Figur 3: zeigt ein schematisches Schaltbild eines dritten Ausführungsbeispiels einer erfindungsgemäßen Schaltungsanordnung.

In der Figur 1 ist eine elektrische Schaltungsanordnung 1 dargestellt, bei der ein erster Heizwiderstand 2 zwischen den Polen 3, 4 einer Wechselspannungsquelle angeordnet ist. Parallel zu dem ersten Heizwiderstand 2 ist eine Serienschaltung aus einem Schalter 5 und einem zweiten Heizwiderstand 6 zwischen die Pole 3, 4 der Wechselspannungsquelle geschaltet. Die beiden Heizwiderstände 2, 6 sind etwa gleichartig ausgebildet und erzeugen insbesondere jeweils etwa dieselbe Heizleistung.

Eine Gleichrichterschaltung 7 weist zwei Gleichrichter 8, 9, insbesondere zwei Dioden auf, die antiparallel miteinander verbunden sind. An dem Verbindungspunkt 10 der beiden Gleichrichter 8, 9 ist einer der Anschlußpunkte eines Gleichstromgebläsemotor 11 angeschlossen.

Die noch freien Anschlußpunkte der beiden Gleichrichter 8, 9 sind an zwei Abgriffpunkte 12, 13 des ersten Heizwiderstand 2 angeschlossen, die jeweils etwa denselben Abstand von dem zugehörigen Fußpunkt 14, 15 des ersten Heizwiderstands 2 haben. Dieser Abstand beträgt beispielsweise etwa 10 Prozent der gesamten Länge des ersten Heizwiderstands 2. Der noch freie Anschlußpunkt des Gleichstromgebläsemotors 11 ist an einen Abgriffpunkt 16 des zweiten Heizwiderstands 6 angeschlossen, der sich etwa in der Mitte des zweiten Heizwiderstands 6 befindet.

Bei geöffnetem Schalter 5 fließt der Wechselstrom zwischen den Polen 3, 4 der Wechselspannungsquelle in beiden Richtungen über den ersten Heizwiderstand 2. Der Wechselstrom der ersten Halbwelle fließt des weiteren vom Pol 3 über einen Teil des ersten Heizwiderstands 2, den Abgriffpunkt 14, den Gleichrichter 8, den Verbindungspunkt 10, den Gleichstromgebläsemotor 11, den Abgriffpunkt 16 und die Hälfte des zweiten Heizwiderstands 6 zum Pol 4 der Wechselspannungsquelle. Aufgrund des geöffneten Schalters 5 fließt hingegen kein Wechselstrom während der entgegengesetzten zweiten Halbwelle vom Pol 4 über den Gleichstromgebläsemotor 11 zum Pol 3 der Wechselspannungsquelle.

Bei geschlossenem Schalter 5 fließt der Wechselstrom zwischen den Polen 3, 4 der Wechselspannungsquelle in beiden Richtungen über den ersten Heizwiderstand 2 sowie über den zweiten Heizwiderstand 6. Der Wechselstrom der ersten Halbwelle fließt vom Pol 3 über einen Teil des ersten Heizwiderstands 2, den Abgriffpunkt 14, den Gleichrichter 8, den Verbindungspunkt 10, den Gleichstromgebläsemotor 11, den Abgriffpunkt 16 und die Hälfte des zweiten Heizwiderstands 6 zum Pol 4 der Wechselspannungsquelle. Aufgrund des geschlossenen Schalters 5 fließt der Wechselstrom des weiteren während der entgegengesetzten zweiten Halbwelle vom Pol 4 über einen Teil des ersten Heizwiderstands 2, den Abgriffpunkt 15, den Gleichrichter 9, den Verbindungspunkt 10, den Gleichstromgebläsemotor 11, den Abgriffpunkt 16 und die Hälfte des zweiten Heizwiderstands 6 zum Pol 3 der Wechselspannungsquelle.

Bei geöffnetem Schalter 5 fließt der Wechselstrom somit nur durch den ersten Heizwiderstand 2, während bei geschlossenem Schalter 5 der Wechselstrom durch den ersten Heizwiderstand 2 und den zweiten Heizwiderstand 6 fließt. Die Heizleistung ist dadurch bei geschlossenem Schalter 5 größer als bei geöffnetem Schalter 5.

Bei geöffnetem Schalter 5 fließt nur eine Halbwelle des Wechselstroms über den Gleichstromgebläsemotor 11, während bei geschlossenem Schalter 5 der Wechselstrom von beiden Halbwellen über den Gleichstromgebläsemotor 11 fließt. Die Gebläseleistung ist dadurch bei geschlossenem Schalter 5 größer als bei geöffnetem Schalter 5.

Durch die Abgriffpunkte 12, 13 kann die an dem Gleichstromgebläsemotor 11 abfallende Spannung eingestellt werden. Je größer der Weg von den Fußpunkten 14, 15 zu den jeweils zugehörigen Abgriffpunkten 12, 13, desto kleiner die an dem Gleichstromgebläsemotor 11 anliegende Spannung. Dies kann insbesondere bei der Verwendung von Niederspannungsgebläsemotoren zur Einstellung der erforderlichen Betriebsspannung verwendet werden.

Durch die symmetrische Anordnung der Abgriffpunkte 12, 13 im Hinblick auf den Abgriffpunkt 16 ist der Spannungsabfall an dem Gleichstromgebläsemotor 11 bei beiden Halbwellen gleich. Durch die symmetrische Anordnung der Abfriffpunkte 12, 13 bezüglich des Heizwiderstands 2 wird dieser Heizwiderstand 2 bei beiden Halbwellen gleich belastet. Durch die symmetrische Anordnung des Abgriffpunkts 16 bezüglich des Heizwiderstands 6 wird dieser Heizwiderstand 6 bei beiden Halbwellen gleich belastet.

In der Figur 2 ist eine elektrische Schaltungsanordnung 17 dargestellt, die im wesentlichen der Schaltungsanordnung 1 der Figur 1 entspricht. Aus diesem Grund sind übereinstimmende elektrische Bauteile mit denselben Bezugszeichen gekennzeichnet.

Die Schaltungsanordnung 17 der Figur 2 unterscheidet sich von der Schaltungsanordnung 1 der Figur 1 durch eine andere Ausgestaltung der Gleichrichterschaltung 7. Bei der Gleichrichterschaltung 18 der Schaltungsanordnung 17 der Figur 2 ist der freie Anschlußpunkt des Gleichrichters 8 mit einem Abgriffpunkt 19 des ersten Heizwiderstands 2 verbunden, der etwa in der Mitte des Heizwiderstands 2 angeordnet ist. Der freie Anschlußpunkt des Gleichrichters 9 ist mit dem Fußpunkt 15 des ersten Heizwiderstands 2 verbunden. Der freie Anschlußpunkt des Gleichstromgebläsemotors 11 ist mit einem Abgriffpunkt 20 des zweiten Heizwiderstand 6 verbunden, der etwa bei bei 25 Prozent der gesamten Länge des zweiten Heizwiderstands 6 angeordnet ist.

Bei geöffnetem Schalter 5 fließt der Wechselstrom zwischen den Polen 3, 4 der Wechselspannungsquelle in beiden Richtungen über den ersten Heizwiderstand 2. Der Wechselstrom der ersten Halbwelle fließt des weiteren vom Pol 3 über die Hälfte des ersten Heizwiderstands 2, den Abgriffpunkt 19, den Gleichrichter 8, den Verbindungspunkt 10, den Gleichstromgebläsemotor 11, den Abgriffpunkt 20 und einen Teil des zweiten Heizwiderstands 6 zum Pol 4 der Wechselspannungsquelle. Aufgrund des geöffneten Schalters 5 fließt hingegen kein Wechselstrom während der entgegengesetzten zweiten Halbwelle vom Pol 4 über den Gleichstromgebläsemotor 11 zum Pol 3 der Wechselspannungsquelle.

Bei geschlossenem Schalter 5 fließt der Wechselstrom zwischen den Polen 3, 4 der Wechselspannungsquelle in beiden Richtungen über den ersten Heizwiderstand 2 sowie über den zweiten Heizwiderstand 6. Der Wechselstrom der ersten Halbwelle fließt vom Pol 3 über die Hälfte des ersten Heizwiderstands 2, den Abgriffpunkt 19, den Gleichrichter 8, den Verbindungspunkt 10, den Gleichstromgebläsemotor 11, den Abgriffpunkt 20 und einen Teil des zweiten Heizwiderstands 6 zum Pol 4 der Wechselspannungsquelle. Aufgrund des geschlossenen Schalters 5 fließt der Wechselstrom des weiteren während der entgegengesetzten zweiten Halbwelle vom Pol 4 über den Fußpunkt 15, den Gleichrichter 9, den Verbindungspunkt 10, den Gleichstromgebläsemotor 11, den Abgriffpunkt 20 und einen Teil des zweiten Heizwiderstands 6 zum Pol 3 der Wechselspannungsquelle.

Bei geöffnetem Schalter 5 fließt der Wechselstrom somit nur durch den ersten Heizwiderstand 2, während bei geschlossenem Schalter 5 der Wechselstrom durch den ersten Heizwiderstand 2 und den zweiten Heizwiderstand 6 fließt. Die Heizleistung ist dadurch bei geschlossenem Schalter 5 größer als bei geöffnetem Schalter 5.

Bei geöffnetem Schalter 5 fließt nur eine Halbwelle des Wechselstroms über den Gleichstromgebläsemotor 11, während bei geschlossenem Schalter 5 der Wechselstrom von beiden Halbwellen über den Gleichstromgebläsemotor 11 fließt. Die Gebläseleistung ist dadurch bei geschlossenem Schalter 5 größer als bei geöffnetem Schalter 5.

Durch die Abgriffpunkt 19, 20 kann die an dem Gleichstromgebläsemotor 11 abfallende Spannung eingestellt werden. Durch die symmetrische Anordnung des Abgriffpunkts 20 im Hinblick auf den Abgriffpunkt 19 und den Fußpunkt 15 ist der Spannungsabfall an dem Gleichstromgebläsemotor 11 bei beiden Halbwellen gleich. Durch die symmetrische Anordnung des Abfriffpunkt 19 bezüglich des Heizwiderstands 2 wird dieser Heizwiderstand 2 bei beiden Halbwellen gleich belastet. Durch die asymmetrische Anordnung des Abgriffpunkts 20 bezüglich des Heizwiderstands 6 wird dieser Heizwiderstand 6 bei beiden Halbwellen ungleich belastet.

In der Figur 3 ist eine elektrische Schaltungsanordnung 21 dargestellt, die im wesentlichen der Schaltungsanordnung 1 der Figur 1 entspricht. Aus diesem Grund sind übereinstimmende elektrische Bauteile mit denselben Bezugszeichen gekennzeichnet.

Die Schaltungsanordnung 21 der Figur 2 unterscheidet sich von der Schaltungsanordnung 1 der Figur 1 durch eine andere Ausgestaltung der Gleichrichterschaltung 7. Bei der Gleichrichterschaltung 22 der Schaltungsanordnung 21 der Figur 3 ist der freie Anschlußpunkt des Gleichrichters 8 mit dem Fußpunkt 14 des ersten Heizwiderstands 2 verbunden. Der freie Anschlußpunkt des Gleichrichters 9 ist mit dem Fußpunkt 15 des ersten Heizwiderstands 2 verbunden. Der freie Anschlußpunkt des Gleichstromgebläsemotors 11 ist mit dem Abgriffpunkt 16 des zweiten Heizwiderstand 6 verbunden, der etwa bei bei der Hälfte des zweiten Heizwiderstands 6 angeordnet ist.

Bei geöffnetem Schalter 5 fließt der Wechselstrom zwischen den Polen 3, 4 der Wechselspannungsquelle in beiden Richtungen über den ersten Heizwiderstand 2. Der Wechselstrom der ersten Halbwelle fließt des weiteren vom Pol 3 über den Fußpunkt 14, den Gleichrichter 8, den Verbindungspunkt 10, den Gleichstromgebläsemotor 11, den Abgriffpunkt 16 und die Hälfte des zweiten Heizwiderstands 6 zum Pol 4 der Wechselspannungsquelle. Aufgrund des geöffneten Schalters 5 fließt hingegen kein Wechselstrom während der entgegengesetzten zweiten Halbwelle vom Pol 4 über den Gleichstromgebläsemotor 11 zum Pol 3 der Wechselspannungsquelle.

Bei geschlossenem Schalter 5 fließt der Wechselstrom zwischen den Polen 3, 4 der Wechselspannungsquelle in beiden Richtungen über den ersten Heizwiderstand 2 sowie über den zweiten Heizwiderstand 6. Der Wechselstrom der ersten Halbwelle fließt vom Pol 3 über den Fußpunkt 14, den Gleichrichter 8, den Verbindungspunkt 10, den Gleichstromgebläsemotor 11, den Abgriffpunkt 16 und die Hälfte des zweiten Heizwiderstands 6 zum Pol 4 der Wechselspannungsquelle. Aufgrund des geschlossenen Schalters 5 fließt der Wechselstrom des weiteren während der entgegengesetzten zweiten Halbwelle vom Pol 4 über den Fußpunkt 15, den Gleichrichter 9, den Verbindungspunkt 10, den Gleichstromgebläsemotor 11, den Abgriffpunkt 16 und die Hälfte des zweiten Heizwiderstands 6 zum Pol 3 der Wechselspannungsquelle.

Bei geöffnetem Schalter 5 fließt der Wechselstrom somit nur durch den ersten Heizwiderstand 2, während bei geschlossenem Schalter 5 der Wechselstrom durch den ersten Heizwiderstand 2 und den zweiten Heizwiderstand 6 fließt. Die Heizleistung ist dadurch bei geschlossenem Schalter 5 größer als bei geöffnetem Schalter 5.

Bei geöffnetem Schalter 5 fließt nur eine Halbwelle des Wechselstroms über den Gleichstromgebläsemotor 11, während bei geschlossenem Schalter 5 der Wechselstrom von beiden Halbwellen über den Gleichstromgebläsemotor 11 fließt. Die Gebläseleistung ist dadurch bei geschlossenem Schalter 5 größer als bei geöffnetem Schalter 5.

Durch die symmetrische Anordnung des Abgriffpunkts 16 im Hinblick auf die Fußpunkte 14, 15 ist der Spannungsabfall an dem Gleichstromgebläsemotor 11 bei beiden Halbwellen gleich. Durch die symmetrische Anordnung des Abgriffpunkts 16 bezüglich des Heizwiderstands 6 wird dieser Heizwiderstand 6 bei beiden Halbwellen gleich belastet.

Die Schaltungsanordnungen 1, 17, 21 der Figuren 1 bis 3 können besonders vorteilhaft bei einem elektrischen Haartrockner oder bei einem elektrischen Heizlüfter eingesetzt werden. Der Gleichstromgebläsemotor 11 dient in diesem Fall der Erzeugung eines Luftstroms und die beiden Heizwiderstände 2, 6 dienen der Erwärmung dieses Luftstroms. Mit Hilfe des Schalters 5 kann dann zwischen einer niederen Gebläsestufe mit einer geringeren Wärmeerzeugung und einer höheren Gebläsestufe mit einer höheren Wärmeerzeugung umgeschaltet werden. Mit Hilfe eines nicht dargestellten zweiten Schalters, der in Serie zur Parallelschaltung der beiden Heizwiderstände 2, 6 angeordnet ist, können die Schaltungsanordnungen 1, 17, 21 der Figuren 1 bis 3 ein- und ausgeschaltet werden.

Es sind ein erster und zweiter Heizwiderstand (2,6) vorgesehen. Diese sind in einer Ausführungsvariante durch Widerstände derart austauschbar, daß insgesamt zumindest ein Heizwiderstand in der Schaltungsanordnung verbleibt. Dabei kann der jeweilige Heizwiderstand in den Fig. 1-3 im ganzen oder teilweise durch ein entsprechendes Widerstandsbauteil ersetzt werden. Das Widerstandsbauteil ist in einer weiteren Variante als ein einzelner Widerstand oder durch mehrere in Reihe geschaltete Widerstände ausgebildet. Bei einer Reihenschaltung von Widerständen statt eines Heizwiderstandes sind die elektrischen Verbindungspunkte zum Gleichstromgebläsemotor (11) oder zu den Gleichrichterdioden (8,9) jeweils so gegebenenfalls zwischen die in Reihe geschalteten Widerstände festzulegen, daß für alle Betriebsweisen keine zu hohe Leistung an den elektrischen Bauteilen anliegt. Dies wird u.a. dadurch erreicht, daß die Widerstandswerte entsprechend den Positionen der elektrischen Verbindungspunkte (12, 13, 16, 19, 20) in den Fig. 1-3 gewählt werden.

Vorzugsweise wird der zweite Heizwiderstand (6) durch zwei gleich große in Reihe geschaltete Widerstände in Fig. 1 oder 3 oder durch zwei in Reihe geschaltete Widerstände in Fig. 2 im Widerstandswertverhältnis zueinander von 1/3 zu 2/3 des ursprünglichen Heizwiderstandes (6) ersetzt.

## Patentansprüche

1. Elektrische Schaltungsanordnung (1, 17, 21) insbesondere elektrischer Haartrockner, Heizlüfter oder dergleichen, mit zwei parallel zueinander angeordneten Heizwiderständen (2, 6), die an eine Wechselspannungsquelle anschließbar sind, sowie mit einem Gleichstromgebläsemotor (11), der über eine Gleichrichterschaltung (7, 18, 22) mit dem ersten Heizwiderstände (2) verbunden ist, wobei die Gleichrichterschaltung (7, 18, 22) nur zwei antiparallel angeordnete Gleichrichter (8, 9) aufweist, an deren Verbindungspunkt (10) einer der Anschlusspunkte des Gleichstromgebläsemotors (11) angeschlossen ist, dadurch gekennzeichnet, dass lediglich der zweite Heizwiderstand (6) innerhalb der Parallelschaltung der beiden Heizwiderstände (2,6) mit einem seriellen Schalter (5) versehen ist, und dass der andere Anschlusspunkt des Gleichstromgebläsemotors (11) mit dem zweiten Heizwiderstand (6) direkt verbunden ist.

2. Elektrische Schaltungsanordnung (1) nach Patentanspruch 1, dadurch gekennzeichnet, dass die beiden Gleichrichter (8, 9) mit zwei Abgriffpunkten (12, 13) des ersten Heizwiderstands (2) verbunden sind.

3. Elektrische Schaltungsanordnung (17) nach Patentanspruch 1, dadurch gekennzeichnet, dass die beiden Gleichrichter (8, 9) mit einem Abgriffpunkt (19) sowie mit einem Fußpunkt (15) des ersten Heizwiderstand (2) verbunden sind.

4. Elektrische Schaltungsanordnung (1, 17) nach einem der Patentansprüche 2 oder 3, dadurch gekennzeichnet, dass der mit dem zweiten Heizwiderstand (6) verbundene Anschlusspunkt des Gleichstromgebläsemotors (11) an einem Abgriffpunkt (16, 20) des zweiten Heizwiderstands (6) angeschlossen ist, der symmetrisch zu den beiden Abgriffpunkten (12, 13) bzw. zu dem Abgriffpunkt (19) und dem Fußpunkt (15) der beiden Gleichrichter (8, 9) an dem ersten Heizwiderstand (2) angeordnet ist.

5. Elektrische Schaltungsanordnung (1, 17) nach einem der Patentansprüche 2 bis 4, dadurch gekennzeichnet, dass die beiden Abgriffpunkte (12, 13) bzw. der Abgriffpunkt (19) hinsichtlich der Fußpunkte (14, 15) des ersten Heizwiderstands (2) symmetrisch angeordnet sind.

6. Elektrische Schaltungsanordnung (21) nach Patentanspruch 1, dadurch gekennzeichnet, dass die beiden Gleichrichter (8, 9) mit den beiden entgegengesetzten Fußpunkten (14, 15) des ersten Heizwiderstands (2) verbunden sind.

7. Elektrische Schaltungsanordnung (1, 21) nach einem der Patentansprüche 1 oder 2 oder 4 bis 6, dadurch gekennzeichnet, dass der mit dem Heizwiderstand (6) verbundene Anschlusspunkt des Gleichstromgebläsemotors (11) an einem Abgriffpunkt (16) in der Mitte des zweiten Heizwiderstands (6) angeschlossen ist.

## Claims

1. An electric circuit configuration (1, 17, 21), in particular for an electric hair dryer, a fan heater or the like, with two resistors (2, 6) in parallel arrangement which are connectible to an a.c. source, and with a d.c. fan motor (11) connected to the first resistor (2) via a rectifier circuit (7, 18, 22), the said rectifier circuit (7, 18, 22) including only two rectifiers (8, 9) in antiparallel arrangement having connected to their junction (10) one of the connecting points of the d.c. fan motor (11), **characterized in that** only the second heating resistor (6) is provided with a serial switch (5) within the parallel arrangement of the two heating resistors (2, 6), and that the other connecting point of the d.c. fan motor (11) is connected to the second heating resistor (6) direct.

2. The electric circuit configuration (1) as claimed in patent claim 1, **characterized in that** the two rectifiers (8, 9) are connected to two taps (12, 13) on the first heating resistor (2).

3. The electric circuit configuration (17) as claimed in patent claim 1, **characterized in that** the two rectifiers (8, 9) are connected to a tap (19) as well as to a low end (15) of the first heating resistor (2).

4. The electric circuit configuration (1, 17) as claimed in any one of the patent claims 2 or 3, **characterized in that** the connecting point of the d.c. fan motor (11) connected to the second heating resistor (6) is connected to a tap (16, 20) on the second heating resistor (6) located symmetrically to the two taps (12, 13) or, as the case may be, symmetrically to the tap (19) and the low end (15) on the first heating resistor (2) to which the two rectifiers (8, 9) are connected.

5. The electric circuit configuration (1, 17) as claimed in any one of the patent claims 2 to 4, **characterized in that** the two taps (12, 13) or, where applicable, the tap (19), are/is symmetrically arranged with respect to the low ends (14, 15) of the first heating resistor (2).

6. The electric circuit configuration (21) as claimed in patent claim 1, **characterized in that** the two rectifiers (8, 9) are connected to the two opposed low ends (14, 15) of the first heating resistor (2).

7. The electric circuit configuration (1, 21) as claimed in any one of the patent claims 1 or 2 or 4 to 6, **characterized in that** the d.c. fan motor's (11) connecting point which is connected to the heating resistor (6) is connected to a center tap (16) on the second heating resistor (6).

## Revendications

1. Montage électrique (1,17,21) notamment d'un sèche-cheveux électrique, d'un ventilateur de chauffage électrique ou analogue, comportant deux résistances de chauffage (2,6) branchées réciproquement en parallèle et qui peuvent être raccordées à une source de tension alternative, ainsi qu'un moteur de ventilateur à courant continu (11), qui est relié à la première résistance de chauffage (2) par l'intermédiaire d'un circuit redresseur (7,18,22), le circuit redresseur (7,18,22) comportant uniquement deux redresseurs (8,9) branchés selon un montage antiparallèle et au niveau du point de jonction (10) desquels est raccordé l'un des points de raccordement du moteur (11) à courant continu du ventilateur, caractérisé en ce que seule la seconde résistance de chauffage (6) à l'intérieur du circuit parallèle formé par les deux résistances de chauffage (2,6) est pourvue d'un interrupteur série (5), et que l'autre point de raccordement du moteur (11) à courant continu du ventilateur est relié directement à la seconde résistance de chauffage (6).

2. Montage électrique (1) selon la revendication 1, caractérisé en ce que les deux redresseurs (8,9) sont reliés à deux points de prise (12,13) de la première résistance de chauffage (2).

3. Montage électrique (17) selon la revendication 1, caractérisé en ce que les deux redresseurs (8,9) sont reliés à un point de prise (19) ainsi qu'à un point de base (15) de la première résistance de chauffage (2).

4. Montage électrique (1,10) selon l'une des revendications 2 ou 3, caractérisé en ce que le point de raccordement, qui est relié à la deuxième résistance de chauffage (6), du moteur (11) à courant continu du ventilateur est raccordé à un point de prise (16,20) de la seconde résistance de chauffage (6), qui est disposée symétriquement par rapport aux deux points de prise (12,13) par rapport au point de prise (19) et au point de base (15) des deux redresseurs (8,9) sur la première résistance de chauffage (2).

5. Montage électrique (1,17) selon l'une des revendications 2 à 4, caractérisé en ce que les deux points de prise (12,13) ou le point de prise (19) sont disposés symétriquement par rapport aux points de base (14,15) de la première résistance de chauffage (2).

6. Montage électrique (21) selon la revendication 1, caractérisé en ce que les deux redresseurs (8,9) sont reliés aux deux points de base opposés (14,15) de la première résistance de chauffage (2).

7. Montage électrique (1,21) selon l'une des revendications 1 ou 2 ou 4 à 6, caractérisé en ce que le point de raccordement, relié à la résistance de chauffage (6), du moteur (11) à courant continu du ventilateur est raccordé à un point de prise (16) au centre de la seconde résistance de chauffage (6).
